# EUROPÄISCHE PATENTSCHRIFT

(11) **EP 0 624 146 B1**
(45) Veröffentlichungstag und Bekanntmachung des Hinweises auf die Patenterteilung: **27.03.1996**
(21) Anmeldenummer: 93914531.4
(22) Anmeldetag: 28.01.1993
(51) Int. Cl.: B66B 23/04

(54) **HANDLAUFANTRIEB FÜR ROLLTREPPEN, FAHRSTEIGE ODER DGL.**
HANDRAIL DRIVE FOR ESCALATORS, MOVING STAIRCASES, ETC.
ENTRAINEMENT DE MAIN COURANTE POUR ESCALIERS ET TAPIS ROULANTS OU SIMILAIRE

(30) Priorität: 29.01.1992 DE 4202346; 21.01.1993 DE 4301512
(43) Veröffentlichungstag der Anmeldung: 17.11.1994
(73) Patentinhaber: O&K ORENSTEIN & KOPPEL AG, D-13581 Berlin (DE)
(72) Erfinder: HÖFLING, Peter, D-4600 Dortmund 1 (DE)
(86) Internationale Anmeldenummer: EP9300190
(87) Internationale Veröffentlichungsnummer: WO9315015

(56) Entgegenhaltungen:
- AT-B- 340 822
- CH-A- 335 283
- DE-C- 874 206
- DE-C- 3 526 905
- SOVIET INVENTIONS ILLUSTRA- TED, Sektion Q38, Woche 8711, 29. April 1987
- DERWENT PUBLICATIONS LTD., London

## Beschreibung

Die Erfindung betrifft einen Handlaufantrieb für Rolltreppen, Fahrsteige oder dgl. Personenförderer gemäß gattungsbildendem Teil des ersten Patentanspruches.

Durch die DE-B 15 06 480 ist ein Handlaufantrieb für Rolltreppen und dgl. mit einem von dem Handlauf teilweise umfaßten und durch ein Stufenkettenrad angetriebenen, zwischen den beiden Umlenkrädem des Handlaufes angeordneten Handlaufantriebsrad bekannt, gegen das der Handlauf mittels eines Riemens andrückbar ist. Das Handlaufantriebsrad ist in bekannter Weise koaxial und drehfest mit dem Stufenkettenrad verbunden. Die Stufenkette greift hierbei an dem Umfangsbereich des Stufenkettenrades an, der dem Andruckriemen abgewandt ist. Der Nachteil dieser bekannten Einrichtung ist im wesentlichen darin begründet, daß selbige vom Platzbedarf her relativ groß baut und eine Vielzahl von Umlenkelementen für den Handlauf vonnöten sind.

Die DE-C 35 26 905 betrifft einen Antrieb für Rolltreppen, Rollsteige oder dgl., der im Umlenkbereich angeordnet ist und mindestens einen Elektromotor mit Planetengetriebe als mittelachsgleiche Antriebseinheit beinhaltet, die achsenparallel zu der Stufen- bzw. Palettenantriebswelle und der Handlaufantriebswelle vorgesehen ist. Die Antriebseinheit wird somit zwischen den angetriebenen Wellen und/oder unmittelbar neben sie plaziert. Zum Antrieb sowohl des Handlaufrades als auch des Stufen- bzw. Palettenrades ist entweder ein Vorgelege oder aber eine Kette notwendig, damit die Antriebskraft auf beide Bereiche aufgeteilt werden kann. Auch wenn dieses Antriebskonzept als absolut raumsparend anzusehen ist und eine Reihe von Vorteilen beinhaltet, so sind dennoch Einsatzfälle gegeben, bei welchen dieser Antrieb sinnvoll nicht eingesetzt werden kann.

Wie bereits in der DE-B 15 06 480 dargelegt, müßte auf einen Handlaufantrieb zurückgegriffen werden, der mittelbar über die Antriebsketten, beispielsweise durch mindestens ein zusätzliches am Handlaufrad befestigtes Kettenrad gebildet wird. Derartige Lösungen sind jedoch als aufwendig anzusehen, zumal sich auch der Eingriff der jeweiligen Antriebskette problematisch gestaltet.

Ziel des Erfindungsgegenstandes ist es, einen Handlaufantrieb zu konzipieren, der verhältnismäßig einfach aufgebaut ist und der einen sehr geringen Platzbedarf hat.

Dieses Ziel wird durch die im Kennzeichen des ersten Patentanspruches dargelegten Maßgaben erreicht.

Vorteilhafte Weiterbildungen des Erfindungsgegenstandes sind den Unteransprüchen zu entnehmen.

Durch den Einsatz eines vorzugsweise mehrstufigen Planetengetriebes baut der Handlaufantrieb koaxial relativ kurz und kann problemlos im Bereich des Balustradenkopfes vorgesehen werden, ohne andere Komponenten, wie beispielsweise den Stufenantrieb räumlich zu behindern.

Zur Geräuschminderung ist die erste Stufe des Planetengetriebes vorzugsweise schrägverzahnt, während die folgenden Stufen mit einer Geradverzahnung ausgebildet sind. Dadurch, daß zumindest Teile des Planetengetriebes bereits innerhalb der räumlichen Erstreckung des Handlaufrades vorgesehen sind, kann der Bauraum nochmals reduziert werden. Die Konstruktion ist funktionsmäßig optimal ausgebildet, wobei Getriebe und Motor, vorzugsweise Elektromotor, eine bauliche Einheit bilden. Infolge des unmittelbar auf das Handlaufrad wirkenden Antriebes für den Handlauf, werden weitergehende Umlenkungen bzw. Antriebselemente im Bereich der Transportstrecke entbehrlich.

Die Erfindung ist anhand eines Ausführungsbeispieles in der Zeichnung dargestellt und wird wie folgt beschrieben. Es zeigen:
- Figuren 1 und 2 -: Handlaufrad mit angeflanschtem Antrieb
- Figur 3 -: Querschnitt durch das Handlaufrad samt Antrieb.

Die Figuren 1 und 2 zeigen in verschiedenen Ansichten den erfindungsgemäßen Handlaufantrieb 1, wobei hier im wesentlichen folgende Bauteile erkennbar sind:
das Handlaufrad 2, der Elektromotor 3, die Motorbremse 4, die Konsole 5 zur Abstützung des Handlaufantriebes im hier nicht weiter dargestellten oberen Balustradenbereich, beispielsweise einer Rolltreppe.

Figur 3 zeigt einen Querschnitt durch den Handlaufantrieb 1. Die Kombination aus Elektromotor 3 und Planetengetriebe 6 ist als Antriebseinheit mit dem Antriebsbereich 27 des Handlaufrades 2 verbunden. Das Planetengetriebe 6 weist drei Stufen 7,8,9 auf, wobei die erste Stufe 7 schrägverzahnt ist und die sich daran anschließenden Stufen 8 und 9 mit einer Geradverzahnung versehen sind. Jede Stufe 7,8,9 wird gebildet aus Ritzeln 10,11,12 in Planetenträgern 13,14,15 geführten Planetenrädern 16,17,18 sowie einem aus zwei Einzelrädern 19,20 bestehenden Hohlrad. Die Ausgangswelle 21 des Elektromotors 3 ist verzahnt und kämmt mit dem Ritzel 10 der ersten Stufe 7. Das Einzelrad 19 wirkt hierbei mit der ersten Stufe 7 zusammen, während das Einzelrad 20 axial länger ausgebildet ist und mit den Planetenrädern 17,18 der sich daran anschließenden Stufen 8 und 9 kämmt. Das Einzelrad 19 weist einen radial nach außen weisenden Flansch 28 auf, an welchem der Elektromotor 3 mittels Schrauben 22 befestigt ist. Im Bereich des Handlaufrades 2 ist ein axial sich erstreckender büchsenförmiger Ansatz 23 vorgesehen, der das Einzelrad 20 axial übergreift und dessen freies Ende 24 in einer Umfangsnut 25 des Radialflansches 28 eine Labyrinthdichtung bildend eingreift. Radial oberhalb der dritten Stufe 9 des Planetengetriebes 6 befindet sich zwischen dem Ansatz 23 und dem Einzelrad 20 ein Wälzlager 26.

## Patentansprüche

1. Handlaufantrieb für Rolltreppen, Fahrsteige oder dgl. Personenförderer, der in mindestens einem Umlenkbereich des Handlaufes vorgesehen ist und ein mit einem Antriebsbereich (27) zusammenwirkendes Handlaufrad (2) beinhaltet, wobei der Antrieb als eine Motor-Getriebe-Kombination ausgebildet ist, worin der Motor ein Elektromotor (3) und das Getriebe ein mehrstufiges Planetengetriebe (6) ist, dadurch gekennzeichnet, daß die Motor-Getriebe-Kombination koaxial zum Antriebsbereich (27) des Handlaufrades (2) vorgesehen ist, daß die Ausgangswelle (21) des Elektromotors (3) verzahnt und mit dem Ritzel (10) der ersten Stufe (7) des Planetengetriebes (6) verbunden ist, und daß die mit den Ritzeln (10,11,12) der einzelnen Stufen (7,8,9) zusammenwirkenden, in Planetenträgern (13,14,15) geführten Planetenräder (16,17,18) mit einem nicht rotierenden, als Hohlrad ausgebildeten Sonnenrad (19,20) kämmen.

2. Handlaufantrieb nach Anspruch 1, dadurch gekennzeichnet, daß die erste Stufe (7) des Planetengetriebes (6) schrägverzahnt ausgebildet ist.

3. Handlaufantrieb nach den Ansprüchen 1 und 2, dadurch gekennzeichnet, daß die sich an die erste Stufe (7) anschließenden Stufen (8,9) des Planetengetriebes (6) geradverzahnt ausgebildet sind.

4. Handlaufantrieb nach den Ansprüchen 1 bis 3, dadurch gekennzeichnet, daß das Sonnenrad aus zwei Einzelrädern (19,20) besteht, die fest miteinander verbunden sind.

5. Handlaufantrieb nach den Ansprüchen 1 bis 4, dadurch gekennzeichnet, daß die Planetenräder (16) der ersten Stufe (7) mit dem einen Einzelrad (19) und die Planetenräder (17,18) der sich daran anschließenden Stufen (8,9) mit dem anderen Einzelrad (20) kämmen.

6. Handlaufantrieb nach den Ansprüchen 1 bis 5, dadurch gekennzeichnet, daß das Einzelrad (19) der ersten Stufe (7) mit einem radial nach außen sich erstreckenden Flansch (28) ausgebildet ist.

7. Handlaufantrieb nach den Ansprüchen 1 bis 6, dadurch gekennzeichnet, daß das Handlaufrad (2) radial außerhalb des Sonnenrades (19,20) einen sich axial in Richtung des Flansches (28) erstreckenden büchsenförmigen Ansatz (23) aufweist, der zumindest die sich an die erste Stufe (7) anschließenden Stufen (8,9) übergreift.

8. Handlaufantrieb nach den Ansprüchen 1 bis 7, dadurch gekennzeichnet, daß das freie Ende (24) des Ansatzes (23), eine Labyrinthdichtung bildend in einer Umfangsnut (25) der dem Ansatz (23) zugewandten Stirnfläche des Flansches (21) geführt ist.

9. Handlaufantrieb nach den Ansprüchen 1 bis 8, dadurch gekennzeichnet, daß radial zwischen dem Einzelrad (20) und dem Ansatz (23) ein Lager (26), insbesondere ein Wälzlager, vorgesehen ist.

10. Handlaufantrieb nach den Ansprüchen 1 bis 9, dadurch gekennzeichnet, daß das Lager (26) im Bereich der dritten Stufe (9) des Planetengetriebes (6) zwischen dem Einzelrad (20) und dem zugehörigen Bereich des Ansatzes (23) angeordnet ist.

11. Handlaufantrieb nach den Ansprüchen 1 bis 10, dadurch gekennzeichnet, daß der Elektromotor (3) am radialen Flansch (28) des zur ersten Stufe (7) des Planetengetriebes (6) gehörenden Einzelrades (19) befestigt ist.

12. Handlaufantrieb nach den Ansprüchen 1 bis 11, dadurch gekennzeichnet, daß die Motor-Getriebe-Kombination (3,6) im Bereich des Balustradenkopfes vorgesehen ist.

13. Handlaufantrieb nach den Ansprüchen 1 bis 12, dadurch gekennzeichnet, daß der Flansch (28) mit einer winkelförmigen Konsole (5) zur Verlagerung der Motor-Getriebe-Kombination (3,6) versehen ist.

## Claims

1. Handrail drive for escalators, moving walkways or similar people movers that is provided in at least one deflection region of the handrail and includes a handrail wheel (2) cooperating with a drive region (27), the drive being in the form of a motor/gearing combination in which the motor is an electric motor (3) and the gearing is a multi-stage planetary gear set (6), characterised in that the motor/gearing combination is provided coaxially with the drive region (27) of the handrail wheel (2), the output shaft (21) of the electric motor (3) is toothed and is connected to the pinion (10) of the first stage (7) of the planetary gear set (6), and the planet wheels (16, 17, 18), which are guided in planet wheel cages (13, 14, 15) and cooperate with the pinions (10, 11, 12) of the individual stages (7, 8, 9), mesh with a non-rotating sun wheel (19, 20) that is in the form of an annulus.

2. Handrail drive according to claim 1, characterised in that the first stage (7) of the planetary gear set (6) is of helical-toothed construction.

3. Handrail drive according to claims 1 and 2, characterised in that the stages (8, 9) of the planetary gear set (6), which adjoin the first stage (7), are of spurtoothed construction.

4. Handrail drive according to claims 1 to 3, characterised in that the sun wheel consists of two individual wheels (19, 20) that are rigidly connected to one another.

5. Handrail drive according to claims 1 to 4, characterised in that the planet wheels (16) of the first stage (7) mesh with one individual wheel (19) and the planet wheels (17, 18) of the adjoining stages (8, 9) mesh with the other individual wheel (20).

6. Handrail drive according to claims 1 to 5, characterised in that the individual wheel (19) of the first stage (7) is provided with a flange (28) that extends radially outwards.

7. Handrail drive according to claims 1 to 6, characterised in that the handrail wheel (2) has radially outside the sun wheel (19, 20) a sleeve-shaped projection (23) that extends axially in the direction of the flange (28), which projection overlaps at least the stages (8, 9) that adjoin the first stage (7).

8. Handrail drive according to claims 1 to 7, characterised in that the free end (24) of the projection (23) is guided in a circumferential groove (25) in that end face of the flange (21) which faces the projection (23), so as to form a labyrinth seal.

9. Handrail drive according to claims 1 to 8, characterised in that a bearing (26), especially a roller bearing, is provided radially between the individual wheel (20) and the projection (23).

10. Handrail drive according to claims 1 to 9, characterised in that the bearing (26) is arranged in the region of the third stage (9) of the planetary gear set (6) between the individual wheel (20) and the associated region of the projection (23).

11. Handrail drive according to claims 1 to 10, characterised in that the electric motor (3) is fastened to the radial flange (28) of the individual wheel (19) that belongs to the first stage (7) of the planetary gear set (6).

12. Handrail drive according to claims 1 to 11, characterised in that the motor/gearing combination (3, 6) is provided in the region of the head of the balustrade.

13. Handrail drive according to claims 1 to 12, characterised in that the flange (28) is provided with an angular bracket (5) for positioning the motor/gearing combination (3, 6).

## Revendications

1. Entraînement de main courante pour escaliers roulants, tapis roulants ou autres transports de personnes, qui est prévu dans au moins une zone de renvoi de la main courante et qui comporte une roue de main courante (2) coopérant avec une zone d'entraînement (27), l'entraînement étant formé d'un ensemble moteur-engrenage, dans lequel le moteur est un moteur électrique (3) et l'engrenage est un engrenage planétaire à plusieurs étages (6), caractérisé en ce que l'ensemble moteur-engrenage est prévu coaxialement à la zone d'entraînement (27) de la roue de main courante (2), que l'arbre de sortie (21) du moteur électrique (3) est pourvu de dents et est connecté au pignon (10) du premier étage (7) de l'engrenage planétaire (6), et que les roues satellites (16, 17, 18) guidées par des porte-satellites (13, 14, 15), coopérant avec les pignons (10, 11, 12) des étages indépendants (7, 8, 9) se mettent en prise avec une roue solaire (19, 20) non tournante, formée comme une roue à denture intérieure.

2. Entraînement de main courante selon la revendication 1, caractérisé en ce que le premier étage (7) de l'engrenage planétaire (6) est formé d'une denture oblique.

3. Entraînement de main courante selon les revendications 1 et 2, caractérisé en ce que les étages (8, 9) suivant le premier étage (7) de l'engrenage planétaire (6) sont formés de denture droite.

4. Entraînement de main courante selon l'une quelconque des revendications 1 à 3, caractérisé en ce que la roue solaire se compose de deux roues indépendantes (19, 20), qui sont reliées l'une à l'autre de manière fixe.

5. Entraînement de main courante selon l'une quelconque des revendications 1 à 4, caractérisé en ce que la roue satellite (16) du premier étage (7) se met en prise avec la première roue indépendante (19) et les roues satellites (17, 18) des étages (8, 9) suivant après se mettent en prise avec l'autre roue indépendante (20).

6. Entraînement de main courante selon l'une quelconque des revendications 1 à 5, caractérisé en ce que la roue indépendante (19) du premier étage (7) est équipée d'une collerette (28) s'étendant radialement vers l'extérieur.

7. Entraînement de main courante selon l'une quelconque des revendications 1 à 6, caractérisé en ce que la roue de main courante (2) présente radialement à l'extérieur de la roue solaire (19, 20) une pièce en forme de fourreau (23) s'étendant axialement dans la direction de la collerette (28), qui recouvre au moins les étages (8, 9) suivant le premier étage (7).

8. Entraînement de main courante selon l'une quelconque des revendications 1 à 7, caractérisé en ce que l'extrémité libre (24) de la pièce (23) formant une garniture à labyrinthe est guidée dans une rainure périphérique (25) de la surface frontale de la collerette (21) tournée vers la pièce (23).

9. Entraînement de main courante selon l'une quelconque des revendications 1 à 8, caractérisé en ce qu'un palier (26), en particulier un roulement, est prévu radialement entre la roue indépendante (20) et la pièce (23).

10. Entraînement de main courante selon l'une quelconque des revendications 1 à 9, caractérisé en ce que le palier (26) est disposé dans la région du troisième étage (9) de l'engrenage (6) entre la roue indépendante (20) et la région annexée de la pièce (23).

11. Entraînement de main courante selon l'une quelconque des revendications 1 à 10, caractérisé en ce que le moteur électrique (3) est fixé à la collerette radiale (28) de la roue indépendante (19) appartenant au premier étage (7) de l'engrenage planétaire (6).

12. Entraînement de main courante selon l'une quelconque des revendications 1 à 11, caractérisé en ce que l'ensemble moteur-engrenage (3, 6) est prévu dans la zone de la tête de la balustrade.

13. Entraînement selon l'une quelconque des revendications 1 à 12, caractérisé en ce que la collerette (28) est pourvue d'une console en forme d'équerre (5) pour soutenir l'ensemble moteur-engrenage (3, 6).
